# FASCICULE DE BREVET EUROPEEN

(11) **EP 2 535 286 B1**
(45) Date de publication et mention de la délivrance du brevet: **31.07.2013**
(21) Numéro de dépôt: 12170127.0
(22) Date de dépôt: 31.05.2012
(51) Int. Cl.: B65D 33/16, B65D 81/02

(54) **Sachet de couverture d'une partie d'un objet**
Beutel zum Abdecken eines Teils eines Gegenstands
Bag for covering a part of an object

(30) Priorité: 16.06.2011 FR 1155255
(43) Date de publication de la demande: 19.12.2012
(73) Titulaire: Harry Plast, 59230 Saint Amand les Eaux (FR)
(72) Inventeur: Blanchart, Romaric, 59199 Hergnies (FR)
(74) Mandataire: Balesta, Pierre

(56) Documents cités:
- WO-A1-95/19259
- US-A- 5 135 313

## Description

La présente invention concerne un sachet de couverture d'au moins une partie d'un objet en sorte de protéger celle-ci, par exemple, contre les chocs, la poussière, l'humidité ....

Un tel objet peut, par exemple, être un extincteur incendie, la partie à protéger étant dans ce cas la tête de l'extincteur. Cet objet peut également être, par exemple, un panneau de signalisation, une bouteille de gaz ou d'oxygène, une borne lumineuse, une plante, un arbuste ou tout autre végétal, voire tout autre objet.

De manière habituelle, les objets ou parties d'objet sont protégés au moyen d'un sachet constitué d'une enveloppe à l'intérieur de laquelle est disposée la partie de l'objet à protéger. Le sachet est maintenu en position au moyen d'un lien ou d'un élastique qui est disposé autour de l'enveloppe et serré autour de la partie de l'objet à protéger.

Les conceptions actuelles nécessitent plusieurs manipulations pour la mise en place du sachet autour de la partie de l'objet. En effet, l'utilisateur doit dans un premier temps positionner la partie de l'objet à l'intérieur de l'enveloppe puis manipuler le lien ou l'élastique avec les deux mains afin de mettre en place celui-ci et d'assurer un étranglement ou le serrement du sachet autour de l'objet pour le maintenir en place. Le lien est mis en place et maintenu en position en effectuant plusieurs boucles autour du sachet et de l'objet et en effectuant un noeud, ce qui nécessite une manipulation avec les deux mains.

De même, l'utilisation d'un élastique présente pour inconvénient de nécessiter plusieurs manipulations afin d'étirer celui-ci et de le mettre en place autour de l'objet en sorte que celui-ci se resserre et étrangle ledit objet et maintienne ainsi le sachet de couverture en position.

Lors du retrait du sachet, afin de gagner du temps, l'utilisateur doit en outre de manière fréquente procéder à la découpe du lien ou de l'élastique au moyen d'un outil de coupe tel qu'un couteau.

Les sachets de couverture actuels présentent en outre pour inconvénient qu'il est nécessaire de s'assurer de disposer d'autant de liens ou d'élastiques que de sachets à mettre en place sur les objets. Lorsque ces liens sont constitués par des morceaux de fil provenant d'une bobine de fil, il est en outre nécessaire au préalable de prédécouper les liens avant leur mise en place autour du sachet de couverture.

Le document WO-A-95 19259 décrit une enveloppe comportant une ouverture et comprenant une bande, munie d'une première et d'une seconde extrémités. Seulement une de ces extrémités est fixé de manière permanente sur l'enveloppe.

La présente invention a pour objet de pallier les inconvénients précités et propose pour cela un sachet de couverture d'au moins une partie d'un objet, comprenant une enveloppe munie d'une ouverture configurée pour permettre l'introduction de la partie de l'objet à l'intérieur de l'enveloppe.

Selon l'invention, le sachet de couverture comprend une bande munie d'une première et d'une seconde extrémités qui sont fixées de manière permanente à proximité de l'ouverture, de préférence sur le côté externe de l'enveloppe. En outre, des moyens de détachement sont agencés sur la bande pour séparer ladite bande en une première et une seconde parties, tandis que les première et seconde extrémités restent fixées de manière permanente sur l'enveloppe. De même, un système de fixation adhésif est agencé sur l'une des deux parties de la bande. Ainsi, selon l'invention, lorsque la bande est détachée et séparée en une première et une seconde parties, il est possible d'entourer au moins l'une desdites première et seconde parties autour de l'enveloppe et de serrer celle-ci contre l'enveloppe et la partie de l'objet à protéger disposé à l'intérieur de ladite enveloppe, le système de fixation adhésif assurant le maintien en position de ladite au moins une partie de la bande enserrée autour de la partie de l'objet.

Selon l'invention, les moyens de détachement sont de préférence agencés au niveau de la seconde extrémité de la bande ce qui permet de disposer d'une première partie de bande correspondant sensiblement à la longueur de ladite bande tandis que la seconde partie de bande est très petite et n'est pas utilisée une fois le détachement réalisé. Cela permet de disposer d'une première partie de bande de longueur importante en sorte d'assurer convenablement son enroulement autour de l'enveloppe et de la partie de l'objet à enserrer. En outre, le système de fixation adhésif est agencé sur la première partie de bande au niveau d'une portion distale à la première extrémité de ladite bande. Ainsi, ladite première partie de bande est convenablement enroulée autour de l'enveloppe et de l'objet puis maintenue en position au moyen du système de fixation adhésif.

Bien entendu, on pourrait envisager de mettre en oeuvre les moyens de détachement à d'autres positions sur la bande, par exemple, en position centrale en sorte que la première partie et la seconde partie de bande soient quasiment de longueur identique, lesdites parties de bande étant dans ce cas de préférence enroulées toutes les deux autour de l'enveloppe et de l'objet, en sens inverse l'une par rapport à l'autre, puis maintenues serrées entre elles autour de ladite enveloppe et dudit objet au moyen du système de fixation adhésif.

Selon l'invention, les moyens de détachement sont, de préférence, constitués d'une prédécoupe agencée sur la largeur de la bande.

Selon l'invention, le système de fixation adhésif est constitué d'une couche adhésive revêtue d'un film de protection amovible. Ce film de protection permet de maintenir en parfait état la couche adhésive jusqu'à l'utilisation du sachet de couverture pour sa mise en place autour de la partie de l'objet à protéger.

Selon l'invention, l'enveloppe est constituée de deux feuilles rectangulaires soudées entre elles au niveau de trois de leurs côtés en sorte de constituer un fond et deux côtés latéraux, les première et seconde extrémités de la bande étant fixées respectivement sur les côtés latéraux. Cela permet de maintenir l'enveloppe et la bande convenablement à plat l'une sur l'autre afin de faciliter le conditionnement du sachet dans des cartons et d'éviter d'accrocher et de détacher inopinément la bande.

De manière préférentielle, la bande comprend une face interne et une face externe, le système de fixation adhésif étant agencé sur la face externe. On pourrait toutefois envisager une variante de conception selon laquelle le système de fixation adhésif serait agencé sur la face interne de la bande sans sortir du cadre de l'invention.

Selon l'invention, le sachet comprend des moyens de rembourrage agencés sur l'enveloppe, par exemple à l'intérieur de celle-ci. Ces moyens de rembourrage peuvent être constitués d'une mousse de rembourrage, voire de film « bulles ».

Bien entendu, le sachet de couverture de l'invention peut combiner des caractéristiques précitées.

La description suivante illustre un mode de réalisation du sachet de couverture objet de l'invention s'appuyant sur des figures parmi lesquelles :
- la figure **1** illustre une vue en plan d'un mode de conception préférentiel du sachet de couverture objet de l'invention ; et
- les figures **2** à **5** illustrent les différentes étapes de mise en place du sachet de couverture sur une partie d'un objet consistant sur lesdites figures en une bouteille de type bouteille d'oxygène ou détecteur d'incendie.

Sur la figure **1****,** on constate que le sachet de couverture **1** comprend une enveloppe **2.** Sur cette figure **1****,** l'enveloppe est de forme rectangulaire et mise en oeuvre au moyen de deux feuilles de forme rectangulaire, par exemple, dans une matière de type polyéthylène basse densité (PEBD), ces feuilles étant thermo-soudées entre elles sur les côtés latéraux **2a, 2b** et sur le fond **2c.** Bien entendu, on pourrait envisager d'autres matières pour la mise en oeuvre de l'enveloppe ainsi que différentes formes plus ou moins adaptées à la partie de l'objet qu'elle est destinée à recevoir.

Bien entendu, cette enveloppe présente une ouverture **21** au niveau de son quatrième côté **2d** permettant d'introduire la partie de l'objet à l'intérieur de l'enveloppe **2,** comme on peut le constater sur les figures **2** à **5****.**

Le sachet de couverture **1** comprend également une bande **3** qui présente une première extrémité **3a** et une seconde extrémité **3b,** ces deux extrémités **3a, 3b** sont fixées de manière permanente au niveau des deux côtés latéraux **2a, 2b** de l'enveloppe **2.** Cette fixation est par exemple réalisée par un thermo-soudage.

On constate sur la figure **1** que la bande **3** comprend une prédécoupe **4** qui, selon l'exemple préférentiel, est mise en oeuvre à proximité de la seconde extrémité **3b.** Cette prédécoupe **4** permet de détacher la bande **3** en deux parties **31, 32.** Selon l'exemple illustré aux figures **1** à **5****,** la première partie **31** correspond sensiblement à la longueur de ladite bande **3** tandis que la seconde partie **32** est de longueur très réduite, tel qu'illustré en figure **3****.** Cela revient quasiment à détacher la bande **3** par rapport au côté latéral **2b** de l'enveloppe **2** tandis que la première extrémité **3a** de la bande **3** reste attachée en permanence par rapport au premier côté latéral **2a** de l'enveloppe **2.**

La bande **3** comprend sur sa face externe **3c** apparaissant sur la figure **1****,** une couche adhésive **5** consistant par exemple en de la colle. Cette couche adhésive **5** est revêtue d'un film de protection **6.** On constate sur la figure **1** que le film de protection **6** est de longueur identique à la bande **3** sur laquelle il est disposé et s'étend de la première extrémité **3a** à la seconde extrémité **3b** de ladite bande **3.** On pourrait toutefois envisager que ce film de protection **6** soit de dimensions adaptées aux dimensions de la couche adhésive **5** en sorte de minimiser la quantité de matière utilisée pour ce film de protection **6.** Ce film de protection **6** est amovible, ce qui permet son retrait lors de l'utilisation du sachet de couverture **1,** en sorte de libérer la couche adhésive.

La mise en place du sachet de couverture **1** autour d'une partie d'un objet à protéger est mise en oeuvre selon les étapes illustrées aux figures **2** à **5****.** Ainsi, l'enveloppe **2** du sachet de couverture **1** est positionnée sur la partie **7a** de l'objet **7** à protéger en pénétrant ladite partie **7a** de l'objet **7** au travers de l'ouverture **21** demeurant sur le côté **2d** de l'enveloppe **2.** La bande **3** est ensuite détachée au niveau de la prédécoupe **4** disposée à proximité de l'extrémité **3b** de ladite bande, laquelle est détachée au niveau du côté latéral **2b** de l'enveloppe **2,** tandis qu'elle reste attachée au niveau du côté latéral **2a** de ladite enveloppe **2,** tel que cela apparaît sur la figure **3****.**

Le film de protection **6** est ensuite retiré de la bande **3,** ce qui permet de libérer la couche adhésive **5** mise en oeuvre sur la face externe **3c** de ladite bande, tel que cela apparaît sur la figure **4****.**

La bande **3** est ensuite entourée autour de l'enveloppe **2** et de la partie **7a** de l'objet **7,** ce qui permet d'enserrer l'enveloppe **2** autour de la partie **7a** de l'objet, puis la couche adhésive **5** est collée sur ladite bande **3** voire sur l'enveloppe **2,** ce qui permet de maintenir convenablement l'enveloppe **2** en position par rapport à la partie de l'objet à protéger.

Bien entendu, le retrait du sachet de couverture s'effectue de manière très aisée en détachant la couche adhésive **5,** ce qui permet de libérer la bande **3** et de desserrer celle-ci, puis d'extraire l'enveloppe **2** de la partie **7a** de l'objet **7.**

D'autres variantes peuvent être envisagées sans sortir du cadre de l'invention, telles que, par exemple, modifier la position de la prédécoupe **4** sur la bande **3** ainsi que la position de la couche adhésive **5** et du film de protection qui peuvent être mis en place sur la face interne de ladite bande **3.**

On peut également prévoir un rembourrage, de type mousse, à l'intérieur de l'enveloppe **2,** voire concevoir cette enveloppe au moyen de film bulle.

## Revendications

1. Sachet (1) de couverture d'au moins une partie (7a) d'un objet (7), comprenant une enveloppe (2) munie d'une ouverture (21) configurée pour permettre l'introduction de la partie de l'objet à l'intérieur de l'enveloppe, le sachet (1) comprenant une bande (3) munie d'une première (3a) et d'une seconde (3b) extrémités fixées de manière permanente à proximité de l'ouverture, des moyens de détachement (4) étant agencés sur la bande pour séparer la bande en une première (31) et une seconde (32) parties, tandis que les première (3a) et seconde (3b) extrémités restent fixées de manière permanente sur l'enveloppe (2), un système de fixation adhésif (5,6) étant agencé sur l'une des deux parties de la bande.

2. Sachet (1) de couverture selon la revendication **1,** dans lequel les moyens de détachement (4) sont agencés au niveau de la seconde extrémité (3b) de la bande (3), le système de fixation adhésif (5,6) étant agencé sur la bande au niveau d'une portion distale à la première extrémité (3a).

3. Sachet (1) de couverture selon la revendication **1** ou **2,** dans lequel les moyens de détachement sont constitués d'une prédécoupe (4) agencée sur la largeur de la bande (3).

4. Sachet (1) de couverture selon l'une quelconque des revendications **1** à **3,** dans lequel le système de fixation adhésif est constitué d'une couche adhésive (5) revêtue d'un film de protection (6) amovible.

5. Sachet (1) de couverture selon l'une quelconque des revendications **1** à **4,** l'enveloppe (2) étant constituée de deux feuilles rectangulaires soudées entre elles au niveau de trois (2a,2b,2c) de leurs côtés en sorte de constituer un fond et deux côtés latéraux, les première (3a) et seconde (3b) extrémités de la bande (3) étant fixées respectivement sur les côtés latéraux (2a,2b).

6. Sachet (1) de couverture selon l'une quelconque des revendications **1** à **5**, dans lequel la bande comprend une face interne et une face externe (3c), le système de fixation adhésif (5,6) étant agencé sur la face externe.

7. Sachet (1) de couverture selon l'une quelconque des revendications **1** à **6,** lequel comprend des moyens de rembourrage agencés sur l'enveloppe (2).

## Patentansprüche

1. Beutel (1) zum Abdecken wenigstens eines Teils (7a) eines Gegenstandes (7), umfassend eine Hülle (2), die mit einer Öffnung (21) versehen ist, welche dazu ausgebildet ist, das Einführen des Teils des Gegenstandes in das Innere der Hülle zu ermöglichen, wobei der Beutel (1) ein Band (3) umfaßt, das mit einem ersten Ende (3a) und mit einem zweiten Ende (3b), die in der Nähe der Öffnung dauerhaft befestigt sind, versehen ist, wobei Trennmittel (4) an dem Band angeordnet sind, um das Band in einen ersten Teil (31) und einen zweiten Teil (32) zu trennen, während das erste Ende (3a) und das zweite Ende (3b) an der Hülle (2) dauerhaft befestigt bleiben, wobei ein Haftbefestigungssystem (5, 6) an einem der beiden Teile des Bandes angeordnet ist.

2. Abdeckbeutel (1) nach Anspruch 1, wobei die Trennmittel (4) im Bereich des zweiten Endes (3b) des Bandes (3) angeordnet sind, wobei das Haftbefestigungssystem (5, 6) an dem Band im Bereich eines distalen Abschnittes an dem ersten Ende (3a) angeordnet ist.

3. Abdeckbeutel (1) nach Anspruch 1 oder 2, wobei die Trennmittel von einer Trennperforation (4), die über die Breite des Bandes (3) angeordnet ist, gebildet sind.

4. Abdeckbeutel (1) nach einem der Ansprüche 1 bis 3, wobei das Haftbefestigungssystem von einer Haftschicht (5), die mit einem ablösbaren Schutzfilm (6) überzogen ist, gebildet ist.

5. Abdeckbeutel (1) nach einem der Ansprüche 1 bis 4, wobei die Hülle (2) von zwei rechteckigen Folien gebildet ist, die im Bereich von drei (2a, 2b, 2c) ihrer Seiten miteinander verschweißt sind, um einen Boden und zwei Längsseiten zu bilden, wobei das erste Ende (3a) und das zweite Ende (3b) des Bandes (3) jeweils an den Längsseiten (2a, 2b) befestigt sind.

6. Abdeckbeutel (1) nach einem der Ansprüche 1 bis 5, wobei das Band eine Innenseite und eine Außenseite (3c) aufweist, wobei das Haftbefestigungssystem (5, 6) auf der Außenseite angeordnet ist.

7. Abdeckbeutel (1) nach einem der Ansprüche 1 bis 6, der an der Hülle (2) angeordnete Polstermittel umfaßt.

## Claims

1. A bag (1) for covering at least a portion (7a) of an article (7), the bag comprising an envelope (2) having an opening (21) configured to enable the portion of the article to be inserted inside the envelope, the bag (1) having a strip (3) provided with first and second ends (3a, 3b) permanently fastened in the proximity of the opening, separator means (4) being arranged on the strip to separate the strip into first and second portions (31, 32), while the first and second ends (3a, 3b) remain fastened in permanent manner to the envelope (2), an adhesive fastener system (5, 6) being arranged on one of the two portions of the strip.

2. A covering bag (1) according to claim 1, wherein the separator means (4) are arranged at the second end (3b) of the strip (3), the adhesive fastener system (5, 6) being arranged on the strip at a distal fraction of the first end (3a).

3. A covering bag (1) according to claim 1 or claim 2, wherein the separator means are constituted by a pre-cut (4) arranged across the width of the strip (3).

4. A covering bag (1) according to any one of claims 1 to 3, wherein the adhesive fastener system is constituted by a layer of adhesive (5) covered in a removable protective film (6).

5. A covering bag (1) according to any one of claims 1 to 4, the envelope (2) being constituted by two rectangular sheets welded together along three (2a, 2b, 2c) of their sides so as to constitute an end wall and two side walls, the first and second ends (3a, 3b) of the strip (3) being fastened respectively to the side walls (2a, 2b).

6. A covering bag (1) according to any one of claims 1 to 5, wherein the strip has an inside face and an outside face (3c), with the adhesive fastener system (5, 6) being arranged on the outside face.

7. A covering bag (1) according to any one of claims 1 to 6, which bag includes padding means arranged on the envelope (2).
